# EUROPÄISCHE PATENTSCHRIFT

(11) **EP 2 175 056 B1**
(45) Veröffentlichungstag und Bekanntmachung des Hinweises auf die Patenterteilung: **01.02.2012**
(21) Anmeldenummer: 08165977.3
(22) Anmeldetag: 07.10.2008
(51) Int. Cl.: D04H 1/70, D04H 1/74, D01G 21/00, D01G 25/00, D01G 23/00

(54) **Vorrichtung und Verfahren zur Übergabe eines Vlieses**
Device and method for transferring a non-woven web
Dispositif et procédé destinés à la transmission d'un non-tissé

(43) Veröffentlichungstag der Anmeldung: 14.04.2010
(73) Patentinhaber: Oskar Dilo Maschinenfabrik KG, 69412 Eberbach (DE)
(72) Erfinder: Leger, Joachim, 69412 Eberbach (DE)
(74) Vertreter: Wächter, Jochen

(56) Entgegenhaltungen:
- EP-A- 1 285 982
- EP-A- 1 643 022
- DE-U1- 9 212 215
- US-B1- 6 434 795

## Beschreibung

Die Erfindung betrifft eine Vorrichtung und ein Verfahren zur Übergabe eines Vlieses von einem Vliesleger an eine Verfestigungseinrichtung.

Vliesleger zum Legen eines Vlieses und im Anschluss daran angeordnete Verfestigungselnrichtungen für das Vlies, z.B. Nadelmaschinen zur Vernadelung des Vlieses, sind seit langem bekannt.

Vliesleger können als Steilarmvliesleger oder als Flachtäfler ausgebildet sein. In jedem Fall bewegt sich ein Legewagen in einem festen Rhythmus über einem Abliefertransportband hin- und her. Mindestens zwei Flortransportbänder dienen im Vliesleger zum Transport einer Florbahn zum Ablegespalt im Legewagen. Über diesen Ablegespalt werden die Florbahnen auf dem Abliefertransportband abgelegt. Aufgrund der Hin- und Herbewegung des Legewagens und der Vorwärtsbewegung des Abliefertransportbands ergibt sich auf dem Abliefertransportband ein mehrlagiges Vlies mit schräg übereinander getäfelten Florlagen.

Zur Erzeugung eines gleichmäßigen Flächenmassenprofls des gelegten Vlieses ist es üblich, die Geschwindigkeit des Abliefertransportbandes synchron mit der Geschwindigkeit des Legewagens zu verändern, damit gerade Florkanten und somit ein präziser Lagenschluss der gelegten Florbahnen gewährleistet werden. Dies bedeutet, dass sich das Abliefertransportband in Zyklen mit variabler Geschwindigkeit bewegt, wobei in der Regel auch kurze Stillstandszeiten des Abliefertransportbands an den Umkehrpunkten des Legewagens auftreten.

Das vom Vliesleger erzeugte Vlies wird anschließend zur Verdichtung an eine Verfestigungseinrichtung, z.B. eine Wasserstrahlverfestigungseinrichtung oder eine Nadelmaschine, weitertransportiert, welche üblicherweise einen kontinuierlichen Einzug aufweist. An der Übergabestelle zwischen dem Abliefertransportband des Vlieslegers und der Verfestigungseinrichtung kommt es demnach aufgrund der unterschiedlichen Bewegungsarten zu Unregelmäßigkeiten im zu verfestigenden Vlies.

EP 1 643 022 A1, die den nächstkommenden Stand der Technik darstellt, zeigt alle Merkmale des Oberbegriffs der Ansprüche 1 und 8. Dabei wird die Florbahn innerhalb des Vlieslegers auf ein Abliefertransportband abgelegt, das Bestandteil des Vlieslegers ist und mit variabler Geschwindigkeit angetrieben wird. Zum Ausgleich der schwankenden Abgabegeschwindigkeiten des Abliefertransportbandes ist eine Ausgleichseinrichtung vorgesehen, die aus einem endlosen Speicherband mit variablem Durchhang besteht. Diese Ausgleichseinrichtung ist ein außerhalb des Vlieslegers angeordnetes, eigenständiges Element und vom Abliefertransportband entkoppelt.

Der vorliegenden Erfindung liegt die Aufgabe zugrunde, eine Vorrichtung zur Übergabe eines Vlieses von einem Vliesleger an eine Verfestigungseinrichtung zu schaffen, die einfach aufgebaut ist und mit der variable Fördergeschwindigkeiten des Vlieses im Vliesleger kompensiert werden können und somit das Vlies der Verfestigungseinrichtung kontinuierlich zugeführt werden kann, um die Gleichmäßigkeit des verfestigten Vlieses noch weiter zu erhöhen, sowie ein entsprechendes Verfahren anzugeben.

Diese Aufgabe wird durch die Merkmale des Anspruchs 1 bzw. des Anspruch 8 gelöst.

Erfindungsgemäß weist die Vorrichtung zur Übergabe eines Vlieses von einem Vliesleger an eine Verfestigungseinrichtung ein endlos umlaufendes Abliefertransportband des Vlieslegers zur Aufnahme der auf ihm innerhalb des Vlieslegers zu einem Vlies gelegten Florbahnen auf, wobei mindestens eine erste Antriebseinrichtung zum Antreiben des Abliefertransportbands mit variabler Geschwindigkeit vorgesehen ist. Außerdem ist eine bezüglich der ersten Antriebseinrichtung näher an der Verfestigungseinrichtung angeordnete zweite Antriebseinrichtung zum Antreiben des Abliefertransportbands mit im wesentlichen konstanter Geschwindigkeit vorgesehen, und in einem Abschnitt zwischen der ersten und der zweiten Antriebseinrichtung ist ein Durchhangspeicher des Abliefertransportbands ausgebildet.

Mit dieser Anordnung ist es auf einfache Weise möglich, Geschwindigkeitsdifferenzen zwischen dem Abliefertransportband des Vlieslegers und der Zuführung der Verfestigungseinrichtung auf gesteuerte Weise auszugleichen. Dies wiederum führt zu einer weiteren Vergleichmäßigung des verfestigten Vlieses.

Vorzugsweise ist das Abliefertransportband als Lattenband mit einer Vielzahl von Querlatten ausgebildet. Dadurch ist ein sicherer Transport des Vlieses gewährleistet und gleichzeitig wird ein beliebiger Durchhang des Abliefertransportbandes ermöglicht.

Die zweite Antriebseinrichtung weist vorzugsweise eine verzahnte Antriebswalze oder mehrere parallele Antriebszahnräder auf. Ebenso weist die erste Antriebseinrichtung vorzugsweise eine verzahnte Antriebswalze oder mehrere parallele Antriebszahnräder auf. Diese sind in der Regel direkt mit dem Abliefertransportband verbunden und sind so für eine unmittelbare Kraftübertragung geeignet.

Alternativ hierzu oder zusätzlich kann die erste Antriebseinrichtung ein endlos umlaufendes Transportmittel aufweisen, welches ein Obertrum aufweist, das mit einem Obertrum des Abliefertransportbands formschlüssig oder reibschlüssig verbunden ist. Hierdurch wird der Antrieb des Abliefertransportbands im Bereich eines Abschnitts dessen Obertrums sichergestellt. Dies führt zu einer Vergleichmäßigung des Antriebs und einer im Bereich vor dem Durchhangspeicher besonders sicheren und exakten Vorwärtsbewegung des Abliefertransportbands.

Eine besonders geeignete Verbindungsart, welche den Antrieb des Abliefertransportbands sicherstellt, ist über eine formschlüssige Verbindung gewährleistet. Hierzu weist das Abliefertransportband vorzugsweise Zähne auf, die nach innen vorragen, und das endlos umlaufende Transportmittel weist Zähne auf, die nach außen vorragen und im Bereich des Obertrums mit den Zähnen des Abliefertransportbands in Eingriff stehen.

Das erfindungsgemäße Verfahren zur Übergabe eines Vlieses von einem Vliesleger an eine Verfestigungseinrichtung weist folgende Schritte auf:
- Bereitstellen eines Vlieslegers mit einem Abliefertransportband zur Aufnahme der auf ihm innerhalb des Vlieslegers zu einem Vlies abgelegten Florbahnen, und einer Verfestigungseinrichtung für das Vlies stromab des Vlieslegers;
- Antreiben des Abliefertransportbands mit variabler Geschwindigkeit mittels mindestens einer ersten Antriebseinrichtung; und
- kontinuierliches Antreiben des Abliefertransportbands mittels einer bezüglich der ersten Antriebseinrichtung näher an der Verfestigungseinrichtung angeordneten zweiten Antriebseinrichtung zum Ausbilden eines Durchhangspeichers in einem Abschnitt zwischen der ersten und der zweiten Antriebseinrichtung.

Alternativ zum bereits zuvor beschriebenen endlos umlaufenden Antriebsmittel, das mit dem Obertrum des Abliefertransportbands reibschlüssig oder formschlüssig verbunden ist, kann ein Abschnitt des Obertrums des Abliefertransportbands vor dem Durchhangspeicher auch auf einer glatten Oberfläche geführt sein. In diesem Fall kann es ausreichen, dass lediglich eine erste verzahnte Antriebswalze oder mehrere parallele erste Antriebszahnräder vorgesehen sind, welche für die Vorwärtsbewegung des Abliefertransportbands in Richtung des Durchhangspeichers sorgen.

Weitere Einzelheiten und Vorteile der vorliegenden Erfindung ergeben sich aus der nachfolgenden Beschreibung unter Bezugnahme auf die Zeichnungen.
- Fig. 1: ist eine schematische Ansicht eines Vlieslegers mit Abliefertransportband;
- Fig. 2: ist eine schematische Seitenansicht einer Ausführungsform der erfindungsge- mäßen Vorrichtung zur Übergabe eines Vlieses; und
- Fig. 3a-b: sind vergrößerte schematische Seitenansichten von zwei alternativen Konstruk- tionen des Bereichs X aus Fig. 2.

Fig. 1 zeigt eine schematische Ansicht eines Vlieslegers 2 in einer in Bezug auf ein Abliefertransportband 4 stirnseitigen Ansicht. Das endlos umlaufende Abliefertransportband 4 ist dazu bestimmt, ein gelegtes Vlies (nicht dargestellt) in einer senkrecht zur Zeichnungsebene verlaufenden Transportrichtung abzutransportieren. Über dem Abliefertransportband 4 ist ein Legewagen 6 auf Schienen oder Rohren 8 hin und her verfahrbar, in dem zwischen zwei Walzen 10, 12 ein Ablegespalt für die Florbahn (nicht dargestellt) ausgebildet ist. Die Florbahn wird im Vliesleger 2 mittels mindestens zwei Flortransportbändem 14, 16 zu diesem Ablegespalt geführt. Im vorliegenden Beispiel ist der Vliesleger 2 als Flachtäfler ausgebildet, bei dem ein im wesentlichen auf einer Höhe mit dem Legewagen 6 angeordneter Oberwagen 18 ebenfalls quer zur Transportrichtung des Abliefertransportbandes 4 auf Schienen oder Rohren 8 verfahrbar gelagert ist. Die Schienen oder Rohre 8 können dieselben Schienen oder Rohre sein, an denen auch der Legewagen 6 verfahrbar gelagert ist. Im Betrieb, wenn der Legewagen 6 eine über dem Abliefertransportband 4 hin und hergehende Bewegung ausführt, führt der Oberwagen 18 eine dazu gleichläufige, wenn auch langsamere Bewegung aus.

Die Bewegungen von Legewagen 6 und Oberwagen 18 sind so aufeinander abgestimmt, dass bei Zuführung der Florbahn in den Vliesleger 2 mit gleichförmiger Geschwindigkeit eine gesteuerte Ablage der Florbahn ohne Streckungen oder Stauchungen innerhalb des dargestellten Vlieslegers 2 auf dem Abliefertransportband 4 stattfinden kann. Dabei bewegt sich der Oberwagen 18 jeweils in dieselbe Richtung, im Mittel jedoch nur halb so schnell wie der Legewagen 6. Es wird auch der Tatsache Rechnung getragen, dass der Legewagen 6 im Bereich seiner Bewegungsumkehrstellung bis zum Stillstand abgebremst und wieder beschleunigt werden muss. Wird die Florbahn mit schwankender Geschwindigkeit zugeführt, etwa weil vor dem Vliesleger 2 ein zyklisch arbeitendes Streckwerk (nicht dargestellt) angeordnet ist, das eine wechselnde Dicke in der Florbahn zum Zwecke der Erzielung einer Querprofilierung des gelegten Vlieses erzeugt, kann mit Hilfe einer voneinander unabhängigen Steuerung der Bewegung von Oberwagen 18 und Legewagen 6 in bekannter Weise eine Florbahnpufferung innerhalb des Vlieslegers 2 vorgenommen werden.

Gemäß diesem Ausführungsbeispiel sind insgesamt drei Bänder und das Abliefertransportband 4 im Vliesleger 2 enthalten. Die Erfindung lässt sich aber auch auf alle anderen Vliesleger, u.a. solche mit zwei Bändern und einem Abliefertransportband, anwenden. Die Erfindung ist ebenfalls auf gegenläufige Leger anzuwenden, bei denen sich der Oberwagen 18 und der Legewagen 6 entgegengesetzt bewegen, sowie auf Steilarmvliesleger.

Allen Vlieslegem 2 ist gemeinsam, dass der Legewagen 6 an den Umkehrpunkten seiner Bewegung zum Stillstand abgebremst wird und anschließend wieder in die entgegengesetzte Richtung beschleunigt werden muss. Während dieser Abbrems- und Beschleunigungsphase wird in modernen Vlieslegern 2 auch die Geschwindigkeit der Florbahnablage entsprechend reduziert, um Randverdickungen im gelegten Vlies zu vermeiden. Gleichzeitig wird auch das Abliefertransportband 4 auf gesteuerte Weise an diesen Bewegungszyklus angepasst und wird somit zu den Zeiten, wenn der Legewagen 6 abgebremst und in die Gegenrichtung wieder beschleunigt wird, ebenfalls entsprechend langsamer. Dies ist notwendig, um einen präzisen Lagenschluss der Florbahnlagen auch an den Rändern des Vlieses zu gewährleisten. Wenn das Abliefertransportband 4 weiterhin mit konstanter Geschwindigkeit laufen würde, wäre dies nicht möglich. Die Geschwindigkeit des Abliefertransportbands 4 kann dabei bis auf Null sinken. Insgesamt ergib sich also für das Abliefertransportband 4 eine getaktete Bewegung mit variablen Geschwindigkeitsverläufen.

In Fig. 2 ist der Vliesleger aus Fig. 1 in einer um 90° Grad gedrehten Seitenansicht dargestellt. Das Abliefertransportband 4, das in dieser Zeichnung in zwei verschiedenen möglichen Stellungen einmal gepunktet und einmal gestrichelt dargestellt ist, verläuft hier im Bereich seines Obertrums von links nach rechts und führt das gelegte Vlies (nicht dargestellt) einer nachgeordneten Verfestigungseinrichtung 20 zu, die hier als Nadelmaschine ausgebildet ist. Ebenso kann jede andere Verfestigungseinrichtung 20 verwendet werden, beispielsweise eine Wasserstrahlverfestigungseinrichtung. Im dargestellten Beispielsfall verläuft das Abliefertransportband 4 bis in die Verfestigungseinrichtung 20 hinein. Ebenso ist es möglich, dass das Abliefertransportband 4 das Vlies an ein Zuführband für die Verfestigungseinrichtung 20 übergibt. Der besseren Übersichtlichkeit halber sind in Fig. 2 Oberwagen 18 und Legewagen 6 des Vlieslegers 2 nicht dargestellt.

Üblicherweise ist das Abliefertransportband 4 als ein Lattenband mit einer Vielzahl von Querlatten 22 (siehe Fig. 3a und 3b) ausgebildet. Dies erlaubt eine erhebliche Beweglichkeit zwischen den einzelnen Querlatten 22 und somit eine Anpassung an jede Art von Kurvenverlauf des Abliefertransportbands 4, wobei gleichzeitig dem gelegten Vlies eine kompakte Unterlage geliefert wird. Wie aus Fig. 2 ersichtlich ist, ist eine erste Antriebseinrichtung 24 vorgesehen, welche das Abliefertransportband 4 mit variabler Geschwindigkeit antreibt. Die erste Antriebseinrichtung 24 weist vorzugsweise eine verzahnte Antriebswalze oder mehrere parallele Antriebszahnräder 26 auf, welche vom Abliefertransportband 4 vorzugsweise teilumschlungen sind. In jedem Fall muss eine sichere Verbindung zwischen der Antriebswalze 26 und dem Abliefertransportband 4 existieren. Die Verzahnungen der Antriebswalze 26 bzw. die einzelnen Antriebszahnräder sind zueinander beabstandet angeordnet. Die Ansteuerung der ersten Antriebseinrichtung 24 erfolgt gemäß dem oben beschriebenen Verlauf der getakteten Bewegung des Abliefertransportbands 4, welcher durch den Bewegungsverlauf des Legewagens 6 bestimmt wird. Die Steuerung kann in die Steuerung des Vlieslegers 2 integriert sein.

Die erste Antriebseinrichtung 24 gewährleistet somit die Förderung des endlos umlaufenden Abliefertransportbands 4 mit variabler Geschwindigkeit. Im dargestellten Beispielsfall weist die erste Antriebseinrichtung 24 außerdem ein endlos umlaufendes Transportmittel 28 auf, welches ebenfalls dazu geeignet ist, zumindest einen Abschnitt des Obertrums des Abliefertransportbands 4 in Förderrichtung mitzubewegen. Dieses endlos umlaufende Transportmittel 28 kann in verschiedenen Formen eines Bandes ausgestaltet sein, worauf unten unter Bezugnahme auf Fig. 3a und 3b näher eingegangen wird. Wichtig ist jedoch, dass eine reibschlüssige oder formschlüssige Verbindung zwischen dem endlos umlaufenden Transportmittel 28 und dem Abliefertransportband 4 besteht. Das endlos umlaufende Transportmittel 28 ist vorzugsweise in einer Art Rechteck um vier Umlenkwalzen 30, 32, 34, 36 geführt, von denen mindestens eine angetrieben sein muss. Der Antrieb dieser mindestens einen Umlenkwalze 30 ist üblicherweise mit dem Antrieb der Antriebswalze 26 synchronisiert. Auf einfache Weise gelingt dies durch Verbindung der Antriebswalze 26 und der angetriebenen Umlenkwalze 30 mittels einer umlaufenden Kette 38. All diese Maßnahmen dienen dazu, den Abschnitt des Obertrums des Abliefertransportbands 4 auf sichere und geführte Weise mit variabler Geschwindigkeit zu fördern.

In Fig. 2 sind lediglich eine Antriebswalze 26 bzw. einige parallele Antriebszahnräder 26 vorgesehen, die im linken äußeren Bereich, d.h. am weitesten entfernt von der Verfestigungseinrichtung 20, angeordnet sind. Ebenso ist es möglich, die Antriebszahnräder 26 in einem Bereich, in dem in Fig. 2 die Umlenkwalze 34 dargestellt ist, anzuordnen, bzw. zwei oder mehr Anordnungen von mehreren parallel angeordneten Antriebszahnrädern 26 vorzusehen, beispielsweise an der in Fig. 2 mit Bezugsziffer 26 gekennzeichneten Position sowie in einem Bereich, in dem in Fig. 2 die Umlenkwalze 34 skizziert ist. In einem solchen Fall kann das endlos umlaufende Transportmittel 28 unter Umständen entfallen, und stattdessen kann das Obertrum des Abliefertransportbands 4 beispielsweise auf einer möglichst glatten Oberfläche geführt sein. Beim Einsatz des endlos umlaufenden Transportmittels 28 können die Umlenkwalzen 30, 32, 34, 36 auch als Anordnungen von mehreren Zahnrädern ausgebildet sein.

Wesentlich für die Erfindung ist, dass bezüglich der ersten Antriebseinrichtung 24 näher an der Verfestigungseinrichtung 20 eine zweite Antriebseinrichtung 40 vorgesehen ist, die im hier dargestellten Beispielsfall ebenfalls als verzahnte Antriebswalze oder als mehrere parallel angeordnete Zahnräder ausgebildet ist, welche vom Abliefertransportband 4 teilumschlungen sind. Vorzugsweise befindet sich die zweite Antriebseinrichtung 40 an dem Punkt der Gesamtvorrichtung, welcher der Verfestigungseinrichtung 20 am nächsten liegt. Die zweite Antriebseinrichtung 40 ist mit der Einzugsgeschwindigkeit der Verfestigungseinrichtung 20 korreliert und zeigt somit einen anderen Geschwindigkeitsverlauf als die erste Antriebseinrichtung 24. Üblicherweise ist die zweite Antriebseinrichtung 40 kontinuierlich und vorzugsweise auch mit konstanter Geschwindigkeit angetrieben, da dies dem heutigen Standard der Zuführung zu Verfestigungseinrichtungen 20 entspricht. Es kann aber auch eine Zuführung mit variabler Geschwindigkeit programmiert sein.

In einem Bereich des Obertrums des Abliefertransportbands 4 wird durch die Gesamtvorrichtung somit ein Durchhang des Abliefertransportbands 4 ermöglicht, der als Speicher für die unterschiedlichen Geschwindigkeiten der ersten Antriebseinrichtung 24 und der zweiten Antriebseinrichtung 40 dient. Wichtig ist hierbei, dass die Antriebseinrichtungen 24, 40 derart angesteuert sind, dass sich die Geschwindigkeitsunterschiede im Mittel aufheben, damit der Durchhang weder zu groß noch zu klein wird. Im dargestellten Beispielsfall ist mit gepunkteten Linien der Extremfall eines fehlenden Durchhangs des Abliefertransportbands 4 dargestellt, während mit gestrichelten Linien ein gewisser Durchhang des Abliefertransportbands 4 skizziert ist. Das vorzugsweise frei hängende Untertrum des Abliefertransportbands 4 hebt und senkt sich entsprechend dem Durchhang des Abschnitts des Obertrums des Abliefertransportbands 4.

In Fig. 3a und 3b sind zwei bevorzugte Varianten der Ausgestaltung des endlos umlaufenden Antriebsmittels 28 dargestellt. In beiden Fällen ist das Abliefertransportband 4 als Lattenband mit Querlatten 22 ausgestaltet und weist nach innen ragende Zähne 42 auf. Die Zähne 42 sind dabei vorzugsweise jeweils auf Textilgurte 44 geschnappt, die vorzugsweise aus Polyestergewebe bestehen und in einer Ausführungsform ca. 40 mm breit sind. Das umlaufende Transportmittel 28 besteht in Fig. 3a aus mindestens einem Doppelzahnriemen, bei dem die nach außen ragenden Zähne 46 mit den nach innen ragenden Zähnen 42 des Abliefertransportbands 4 in Eingriff stehen und diese mitnehmen. Auch hier ist das Verbindungselement zwischen den Zähnen 46 vorzugsweise ein Textilgurt 48, der ebenso wie der Textilgurt 44 ausgebildet ist. Ebenso können auch Ketten eingesetzt werden.

Im Beispielsfall der Fig. 3b ist das endlos umlaufende Transportmittel 28 als einfacher Zahnriemen ausgebildet, bei dem die Zähne 50 ausschließlich nach innen ragen und ein Reibschluss zwischen dem harten Rücken des Zahnriemens und den nach innen ragenden Zähnen 42 des Abliefertransportbands 4 vorliegt. Beispielhaft ist der Zahnriemen 28 aus PVC oder Polyamid gebildet, während die nach innen ragenden Zähne 42 des Abliefertransportbands 4 aus Polyamid bestehen. In diesem Fall ist es zur Straffung des Abliefertransportbandes vorteilhaft, wenn der Zahnriemen 28 eine etwas höhere Geschwindigkeit aufweist als die erste Anordnung von Antriebszahnrädern 26. Dies kann man in der in Fig. 2 dargestellten Ausführungsform beispielsweise dadurch erreichen, dass jedes Zahnrad 30 einen oder einige wenige Zähne weniger aufweist als jedes Antriebszahnrad 26.

Auf diese Weise ist eine Vorrichtung und ein Verfahren zum Übergeben eines Vlieses von einem Vliesleger an eine Verfestigungseinrichtung geschaffen, womit die unterschiedlichen Geschwindigkeitsverläufe des Abliefertransportbands 4 des Vlieslegers 2 und des Einzugs der Verfestigungseinrichtung 40 auf einfache Weise kompensiert werden können.

## Patentansprüche

1. Vorrichtung zur Übergabe eines Vlieses von einem Vliesleger (2) an eine Verfestigungseinrichtung (20), mit einem endlos umlaufenden Abliefertransportband (4) des Vlieslegers (2) zur Aufnahme der auf ihm innerhalb des Vlieslegers (2) zu einem Vlies abgelegten Florbahnen, wobei mindestens eine erste Antriebseinrichtung (24) zum Antreiben des Abliefertransportbands (4) mit variabler Geschwindigkeit vorgesehen ist,
**dadurch gekennzeichnet, dass**
bezüglich der ersten Antriebseinrichtung (24) näher an der Verfestigungseinrichtung (20) eine zweite Antriebseinrichtung (40) zum Antreiben des Abliefertransportbands (4) mit im wesentlichen konstanter Geschwindigkeit vorgesehen ist und in einem Abschnitt zwischen der ersten Antriebseinrichtung (24) und der zweiten Antriebseinrichtung (40) ein Durchhangspeicher des Abliefertransportbands (4) ausgebildet ist.

2. Vorrichtung nach Anspruch 1, **dadurch gekennzeichnet, dass** das Abliefertransportband (4) als Lattenband mit einer Vielzahl von Querlatten (22) ausgebildet ist.

3. Vorrichtung nach Anspruch 1 oder 2, **dadurch gekennzeichnet, dass** die zweite Antriebseinrichtung (40) eine verzahnte Antriebswalze oder mehrere parallele Antriebszahnräder aufweist.

4. Vorrichtung nach einem der vorangehenden Ansprüche, **dadurch gekennzeichnet, dass** die erste Antriebseinrichtung (24) eine verzahnte Antriebswalze oder mehrere parallele Antriebszahnräder (26) aufweist.

5. Vorrichtung nach einem der vorangehenden Ansprüche, **dadurch gekennzeichnet, dass** die erste Antriebseinrichtung (24) ein endlos umlaufendes Transportmittel (28) aufweist, das ein Obertrum aufweist, welches mit einem Obertrum des Abliefertransportbands (4) formschlüssig oder reibschlüssig verbunden ist.

6. Vorrichtung nach einem der vorangehenden Ansprüche, **dadurch gekennzeichnet, dass** das Abliefertransportband (4) Zähne (42) aufweist, die nach innen vorragen.

7. Vorrichtung nach Anspruch 6, **dadurch gekennzeichnet, dass** das endlos umlaufende Transportmittel (28) Zähne (46) aufweist, die nach außen vorragen und im Bereich des Obertrums mit den Zähnen (42) des Abliefertransportbands (4) in Eingriff stehen.

8. Verfahren zur Übergabe eines Vlieses von einem Vliesleger (2) an eine Verfestigungseinrichtung (20) mit folgenden Schritten:
- Bereitstellen eines Vlieslegers (2) mit einem Abliefertransportband (4) zur Aufnahme der auf ihm innerhalb des Vlieslegers (2) zu einem Vlies abgelegten Florbahnen, und Bereitstellen einer Verfestigungseinrichtung (20) für das Vlies stromab des Vlieslegers (2);
- Antreiben des Abliefertransportbands (4) mit variabler Geschwindigkeit mittels mindestens einer ersten Antriebseinrichtung (24);
**gekennzeichnet durch**
kontinuierliches Antreiben des Abliefertransportbands (4) mittels einer bezüglich der ersten Antriebseinrichtung (24) näher an der Verfestigungseinrichtung (20) angeordneten zweiten Antriebseinrichtung (40) zum Ausbilden eines Durchhangspeichers in einem Abschnitt zwischen der ersten Antriebseinrichtung (24) und der zweiten Antriebseinrichtung (40).

9. Verfahren nach Anspruch 8, **dadurch gekennzeichnet, dass** die erste Antriebseinrichtung (24) ein endlos umlaufendes Transportmittel (28) aufweist, dessen Obertrum mit einem Abschnitt des Obertrums des Abliefertransportbands (4) reibschlüssig verbunden ist und dieses darüber antreibt.

10. Verfahren nach Anspruch 8, **dadurch gekennzeichnet, dass** die erste Antriebseinrichtung (24) ein endlos umlaufendes Transportmittel (28) aufweist, dessen Obertrum mit einem Abschnitt des Obertrums des Abliefertransportbands (4) formschlüssig verbunden ist und dieses darüber antreibt.

11. Verfahren nach Anspruch 10, **dadurch gekennzeichnet, dass** der Formschluss über Zähne (42, 46) erfolgt.

12. Verfahren nach einem der Ansprüche 9 bis 11, **dadurch gekennzeichnet, dass** das endlos umlaufende Transportmittel (28) mit mindestens derselben Geschwindigkeit angetrieben wird wie eine erste verzahnte Antriebswalze oder eine erste Anordnung mehrerer paralleler erster Antriebszahnräder (26).

13. Verfahren nach Anspruch 12, **dadurch gekennzeichnet, dass** das endlos umlaufende Transportmittel (28) mit einer geringfügig höheren Geschwindigkeit angetrieben wird wie eine erste verzahnte Antriebswalze oder eine erste Anordnung mehrerer paralleler erster Antriebszahnräder (26).

## Claims

1. Device for transferring a non-woven material from a fleece-laying machine (2) to a consolidation device (20), comprising an endlessly circulating output conveyor belt (4) of the fleece-laying machine (2) for receiving the card webs which are laid on said output conveyor belt inside the fleece-laying machine (2), to form a non-woven material, at least a first drive unit (24) being provided for driving the output conveyor belt (4) at a variable speed,
**characterised in that**
a second drive unit (40), closer than the first drive unit (24) to the consolidation device (20) is provided for driving the output conveyor belt (4) at a substantially constant speed, and a hanging storage buffer of the output conveyor belt (4) is formed in a portion between the first drive unit (24) and the second drive unit (40).

2. Device according to claim 1, **characterised in that** the output conveyor belt (4) is constructed as a slatted belt with a plurality of transverse slats (22).

3. Device according to either claim 1 or claim 2, **characterised in that** the second drive unit (40) comprises a toothed driving roller or a plurality of parallel drive gears.

4. Device according to any one of the preceding claims, **characterised in that** the first drive unit (24) comprises a toothed driving roller or a plurality of parallel drive gears (26).

5. Device according to any one of the preceding claims, **characterised in that** the first drive unit (24) comprises an endlessly circulating transport means (28), which comprises an upper strand, which is positively or frictionally connected to an upper strand of the output conveyor belt (4).

6. Device according to any one of the preceding claims, **characterised in that** the output conveyor belt (4) comprises inwardly projecting teeth (42).

7. Device according to claim 6, **characterised in that** the endlessly circulating transport means (28) comprises outwardly projecting teeth (46), which engage with the teeth (42) of the output conveyor belt (4) in a region of the upper strand.

8. Method for transferring non-woven material from a fleece-laying machine (2) to a consolidation device (20), comprising the following steps:
- providing a fleece-laying machine (2) having an output conveyor belt (4) for receiving the card webs which are laid on said output conveyor belt inside the fleece-laying machine (2), to form a non-woven material, and providing a consolidation device (20) for the nonwoven material downstream of the fleece-laying machine (2);
- driving the output conveyor belt (4) at a variable speed by means of at least one first drive unit (24);
**characterised by**
continuously driving the output conveyor belt (4) by means of a second drive unit (40) arranged closer than the first drive unit (24) to the consolidation device (20), so as to form a hanging storage buffer in a portion between the first drive unit (24) and the second drive unit (40).

9. Method according to claim 8, **characterised in that** the first drive unit (24) comprises an endlessly circulating transport means (28), the upper strand of which is frictionally connected to a portion of the upper strand of the output conveyor belt (4) and thus drives said output conveyor belt.

10. Method according to claim 8, **characterised in that** the first drive unit (24) comprises an endlessly circulating transport means (28), the upper strand of which is positively connected to a portion of the upper strand of the output conveyor belt (4) and thus drives said output conveyor belt.

11. Method according to claim 10, **characterised in that** the positive connection is provided by way of teeth (42, 46).

12. Method according to any one of claims 9 to 11, **characterised in that** the endlessly circulating transport means is driven at at least the same speed as a first toothed driving roller or a first arrangement of a plurality of parallel first drive gears (26).

13. Method according to claim 12, **characterised in that** the endlessly circulating transport means (28) is driven at a slightly greater speed than a first toothed driving roller or a first arrangement of a plurality of parallel first drive gears (26).

## Revendications

1. Dispositif de transfert d'un non-tissé d'un étaleur-nappeur (2) sur un dispositif de renforcement (20), comprenant une bande transporteuse de sortie (4) tournant sans fin de l'étaleur-nappeur (2) pour la réception des nappes de voile déposées sur cette dernière en un non-tissé à l'intérieur de l'étaleur-nappeur (2), au moins un premier dispositif d'entraînement (24) étant prévu pour l'entraînement de la bande transporteuse de sortie (4) à vitesse variable,
**caractérisé en ce que**
un second dispositif d'entraînement (40) pour l'entraînement de la bande transporteuse de sortie (4) à vitesse essentiellement constante est prévu à proximité, par rapport au premier dispositif d'entraînement (24), du dispositif de renforcement (20), et un entreposage en fléchissement de la bande transporteuse de sortie (4) est réalisé entre le premier dispositif d'entraînement (24) et le second dispositif d'entraînement (40).

2. Dispositif suivant la revendication 1, **caractérisé en ce que** la bande transporteuse de sortie (4) est réalisée sous forme de bande à lattes avec une multiplicité de lattes transversales (22).

3. Dispositif suivant l'une des revendications 1 et 2, **caractérisé en ce que** le second dispositif d'entraînement (40) présente un cylindre moteur denté ou plusieurs roues motrices dentées parallèles.

4. Dispositif suivant l'une des revendications précédentes, **caractérisé en ce que** le premier dispositif d'entraînement (24) présente un cylindre moteur denté ou plusieurs roues motrices dentées parallèles (26).

5. Dispositif suivant l'une des revendications précédentes, **caractérisé en ce que** le premier dispositif d'entraînement (24) présente un moyen de transport (28) tournant sans fin, pourvu d'un brin supérieur assemblé par coopération de forme ou force de friction avec un brin supérieur de la bande transporteuse de sortie (4).

6. Dispositif suivant l'une des revendications précédentes, **caractérisé en ce que** la bande transporteuse de sortie (4) présente des dents (42) qui sont en saillie vers l'intérieur.

7. Dispositif suivant la revendication 6, **caractérisé en ce que** le moyen de transport (28), tournant sans fin, présente des dents (46) qui dépassent vers l'extérieur et sont en prise, dans la zone du brin supérieur, avec les dents (42) de la bande transporteuse de sortie (4).

8. Procédé de transfert d'un non-tissé d'un étaleur-nappeur (2) sur un dispositif de renforcement (20), comprenant les étapes suivantes :
- préparation d'un étaleur-nappeur (2) avec une bande transporteuse de sortie (4) pour recevoir les nappes de voile, déposées sur cette dernière en un non-tissé à l'intérieur de l'étaleur-nappeur (2), et préparation d'un dispositif de renforcement (20) pour le non-tissé en aval de l'étaleur-nappeur (2) ;
- entraînement de la bande transporteuse de sortie (4) à vitesse variable au moyen d'au moins un premier dispositif d'entraînement (24) ;
**caractérisé par**
l'entraînement continu de la bande transporteuse de sortie (4) au moyen d'un second dispositif d'entraînement (40), disposé à proximité du dispositif de renforcement (20) par rapport au premier dispositif d'entraînement (24), pour la réalisation d'un entreposage en fléchissement dans une section comprise entre le premier dispositif d'entraînement (24) et le second dispositif d'entraînement (40).

9. Procédé suivant la revendication 8, **caractérisé en ce que** le premier dispositif d'entraînement (24) présente un moyen de transport (28) tournant sans fin, dont le brin supérieur est assemblé par force de friction avec une section du brin supérieur de la bande transporteuse de sortie (4) et entraîne ce dernier par-dessus.

10. Procédé suivant la revendication 8, **caractérisé en ce que** le premier dispositif d'entraînement (24) présente un moyen de transport (28) tournant sans fin, dont le brin supérieur est assemblé par coopération de forme avec une section du brin supérieur de la bande transporteuse de sortie (4) et entraîné ce dernier par-dessus.

11. Procédé suivant la revendication 10, **caractérisé en ce que** la coopération de forme s'effectue par l'intermédiaire de dents (42, 46).

12. Procédé suivant l'une des revendications 9 à 11, **caractérisé en ce que** le moyen de transport (28) tournant sans fin est entraîne à au moins la même vitesse que celle d'un premier cylindre moteur denté ou d'un premier agencement de premières roues dentées motrices (26) parallèles.

13. Procédé suivant la revendication 12, **caractérisé en ce que** le moyen de transport (28) tournant sans fin est entraîné à une vitesse légèrement supérieure à celle d'un premier cylindre moteur denté ou d'un premier agencement de roues dentées motrices parallèles (26).
